# EUROPÄISCHE PATENTSCHRIFT

(11) **EP 1 148 457 B1**
(45) Veröffentlichungstag und Bekanntmachung des Hinweises auf die Patenterteilung: **16.03.2005**
(21) Anmeldenummer: 01108380.5
(22) Anmeldetag: 03.04.2001
(51) Int. Cl.: G08G 1/054

(54) **Transportables Verkehrsüberwachungsgerät**
Transportable Trafficmonitoringdevice
Dispositif de surveillance de trafic transportable

(30) Priorität: 10.04.2000 DE 10017575
(43) Veröffentlichungstag der Anmeldung: 24.10.2001
(73) Patentinhaber: ROBOT Visual Systems GmbH, 40789 Monheim (DE)
(72) Erfinder: Behrens, Andreas, 40764 Langenfeld (DE); Hoffmeister, Hartmut, 40789 Monheim (DE)
(74) Vertreter: Weisse, Jürgen, Dipl.-Phys.

(56) Entgegenhaltungen:
- DE-A- 19 810 302
- US-A- 5 221 956
- US-A- 5 231 393

## Beschreibung

Die Erfindung betrifft ein transportables Verkehrsüberwachungsgerät, enthaltend eine Kamera und Mittel zur Messung der Geschwindigkeit eines Fahrzeugs, wobei die Kamera bei Überschreiten einer zulässigen Höchstgeschwindigkeit durch das Fahrzeug automatisch auslösbar ist, bei welchem die Kamera und die Mittel zur Messung der Geschwindigkeit einsatzbereit in einem fahrbaren quaderförmigen Behälter mit einer Vorderseite, einer Rückseite, gegenüberliegenden Seitenflächen, einer Oberseite und einer Unterseite untergebracht sind und der Behälter ein Fenster an der Vorderseite aufweist, hinter welchem die Kamera montiert ist.

Verkehrsüberwachungsgeräte sind in vielfältiger Weise im Einsatz. Es gibt Geräte, die in Fahrzeuge eingebaut sind. Das setzt aber voraus, daß an der zu überwachenden Stelle ein Fahrzeug geparkt werden kann. An ungewöhnlicher Stelle geparkte Fahrzeuge fallen auf. Bei anderen Verkehrsüberwachungsgeräten werden Radargerät, Kamera, Blitzgerät und Bediengerät gesondert aufgestellt. Das erfordert vor dem Einsatz eine genaue Ausrichtung der Teile. Die Geräte sind in unerwünschter Weise der Witterung ausgesetzt.

Durch die US 5,321,393 A ist ein transportables Verkehrsüberwachungsgerät mit einer Kamera und einem Radargerät als Mittel zur Messung der Geschwindigkeit eines Fahrzeugs bekannt, bei welchem die Kamera und die Mittel zur Messung der Geschwindigkeit eines überwachten Fahrzeugs einsatzbereit in einem fahrbaren quaderförmigen Behälter untergebracht sind. Der Behälter weist ein Fenster an der Vorderseite auf, hinter welchem die Kamera montiert ist. Überschreitet das überwachte Fahrzeug eine vorgegebene Höchstgeschwindigkeit, so wird autoatisch die Kamera ausgelöst.

Bei der US 5,321,393 A ist das Verkehrsüberwachungsgerät als Einachs-Anhänger mit einer Deichsel ausgebildet. Kamera und Radargerät sind in einem in waagerechter Richtung länglich-quaderförmigen Gehäuse untergebracht. Die Kamera und die sonstigen Funktionsteile des Verkehrsüberwachungsgerätes sind durch eine seitliche Tür zugänglich.

Das bekannte Verkehrsüberwachungsgerät muß daher durch ein Fahrzeug mit Anhängerkupplung transportiert werden. Ein am Fahrzeugrand stehender, ziemlich großer Einachs-Anhänger ist auffällig. Es ist zur Erzeugung beweiskräftiger Aufnahmen und zur sicheren Erfassung vorbeifahrender Fahrzeuge erforderlich, die Kamera genau auszurichten. Das bietet bei einem auf Rädern mit Gummireifen stehenden Einachs-Anhänger Schwierigkeiten. Die Bauteile sind durch die seitliche Tür nur schlecht zugänglich, beispielsweise zum Wechseln eines Filmes in der Kamera oder zum Scharfstellen der Kamera.

Der Erfindung liegt gegenüber diesem Stand der Technik die Aufgabe zu Grunde, ein Verkehrsüberwachungsgerät der eingangs genannten Art so auszubilden, daß es sich in einem mit einer üblichen Ladefläche versehenes Fahrzeug transportieren, bequem, erforderlichenfalls durch eine Person aus dem Fahrzeug ausladen, möglichst unauffällig aufstellen und nach dem Einsatz wieder einladen läßt.

Der Erfindung liegt weiter die Aufgabe zugrunde, eine bequeme Zugänglichkeit der Bauteile, insbesondere der Kamera und eine genaue Justierung der Kamera zu ermöglichen.

Erfindungsgemäß wird diese Aufgabe bei einem Verkehrsüberwachungsgerät der eingangs genannten Art, dadurch gelöst, daß der Behälter aus einem Unterteil und einem die Kamera und die Mittel zur Messung der Geschwindigkeit enthaltenden Oberteil besteht, wobei Oberteil und Unterteil durch Übertotpunktverschlüsse an den Seitenflächen miteinander verbunden sind, der Behälter mit einem Paar Transportrollen in den unteren Ecken des Unterteils zwischen Seitenflächen und Rückseite versehen ist, an der Rückseite des Behälters längs der Oberkante ein Griffbügel angebracht ist und der Oberteil an der Oberseite einen aujklappbaren Deckel aufweist, nach dessen Aufklappen die Kamera zugänglich ist.

Ein solches Verkehrsüberwachungsgerät kann liegend in einem Fahrzeug transportiert werden, so daß die Transportrollen am Fahrzeugende unten angeordnet sind. Das Verkehrsüberwachungsgerät wird dann nach hinten aus dem Fahrzeug herausgezogen und kippt auf die Transportrollen. Mit diesen kann es dann von einer Person an seinen Einsatzort gebracht und aufgestellt werden. Zum Wiedereinladen läuft dieser Vorgang in umgekehrter Reihenfolge ab. Nach dem Aufstellen ist der Behälter relativ unauffällig. Er kann ggf. getarnt werden. Dadurch werden die Einsatzmöglichkeiten solcher Verkehrsüberwachungsgeräte erheblich erweitert. Die Bauteile des Verkehrsüberwachungsgerätes, insbesondere die Kamera und das Radargerät sind leicht zugänglich. Es kann daher bequem der Film gewechselt werden. Auch können die Kamera und die Mittel zur Messung der Geschwindigkeit genau ausgerichtet werden. Die Zugänglichkeit wird einmal durch den Deckel und zum anderen durch die zweiteilige Ausführung des Gehäuses ermöglicht. Es ist möglich, nach Abnehmen des Oberteils des Gehäuses an Bauteile heranzukommen, die im Unterteil des Gehäuses untergebracht sind, ohne die Kamera, das Radargerät oder das Bediengerät auszubauen.

Ausgestaltungen der Erfindung sind Gegenstand der Unteransprüche.

Ein Ausführungsbeispiel der Erfindung ist nachstehend unter Bezugnahme auf die zugehörigen Zeichnungen näher erläutert.
- Fig.1: ist eine perspektivische Darstellung eines Verkehrsüberwachungsgerätes von vom gesehen.
- Fig.2: ist eine perspektivische Darstellung des Verkehrsüberwachungsgerätes von hinten gesehen.
- Fig.3: ist eine perspektivische Darstellung und zeigt den oberen Teil des Verkehrsüberwachungsgerätes von vorn gesehen und bei geöffnetem Deckel, so daß Kamera, Radargerät und Blitzgerät zugänglich sind.
- Fig.4: zeigt das Verkehrsüberwachungsgerät von von gesehen bei geöffnetem Deckel, wobei der obere Teil der Vorderseite an dem Deckel angelenkt ist und mit diesem angehoben wird.
- Fig.5: zeigt die Rückseite des Oberteils des Behälters, wobei nach Abnehmen einer Abdeckung das Bediengerät zugänglich ist.
- Fig.6: veranschaulicht die Ausrichtung des Behälters nach der Straßenkante.

In Fig.1 ist ein quaderförmiger Behälter 10 dargestellt. Der Behälter 10 besteht aus Kunststoff. Der Behälter 10 ist zusammengesetzt aus einem Oberteil 12 und einem Unterteil 14. Oberteil 12 und Unterteil 14 sind jeweils im wesentlichen würfelförmig. Der Oberteil 12 und der Unterteil 14 sind durch Übertotpunktverschlüsse 16, ähnlich Bierflaschenverschlüssen, lösbar miteinander verbunden. Die Übertotpunktverschlösse sind paarweise an den Seitenflächen von Oberteil 12 und Unterteil 14 vorgesehen. Der quaderförmige Behälter 10 weist eine Vorderseite 18, eine Rückseie 20, Seitenflächen 22 und 24 (Fig.2), eine Oberseite 26 und eine Unterseite 28 auf. Die Vorderseite 18 ist durch zwei Abdeckplatten 30 und 32 im Bereich von Oberteil 12 bzw. Unterteil 14 abgedeckt.

Die Abdeckplatte 30 des Oberteils 12 weist ein oberes, rechteckiges Fenster 34 und ein größeres, unteres, rechteckiges Fenster 36 auf. Hinter dem oberen Fenster 34 ist eine photographische Kamera 38 (Fig.3) angeordnet. Hinter dem unteren Fenster 36 sitzt ein Blitzlichtgerät 40. Zwischen Kamera 38 und Blitzlichtgerät 40 ist ein Radargerät 42 untergebracht. Das Radargerät 42 benötigt kein Fenster, da der Behälter aus Kunststoff besteht und für die Radarstrahlen durchlässig ist. Auf der Oberseite 26 ist der Behälter 10 durch einen hochklappbaren Deckel 44 abgeschlossen. Der Deckel 44 ist am oberen Ende der Rückseite 20 gelagert und, wie aus Fig.3 ersichtlich ist, in der Offenstellung durch Luftfedern 46 abgestützt. Die Abdeckplatte 30 des Oberteils 12 ist an der Vorderkante des Deckels 44 angelenkt. Wenn der Deckel 44 geöffnet wird, dann wird die Abdeckplatte 30 mit angehoben und hängt, wie in Fig.4 dargestellt ist, bei senkrechter Stellung des Deckels 44 von dessen obenliegender Vorderkante herab. Kamera 38, Blitzgerät 4o und Radargerät 42 sind dann von vorn und von oben frei zugänglich. Das ist aus Fig.3 ersichtlich.

Der Unterteil 14 des Verkehrsüberwachungsgerätes enthält Batterien für das Blitzgerät 40 und das Radargerät 42 sowie ein Ladegerät. Weiterhin ist in dem Behälter eine Einrichtung zum Speichern der Daten untergebracht.

Wie aus Fig. 1 ersichtlich ist, sind in den unteren, hinteren Ecken zwischen Seitenflächen 22, 24 und Rückseit 20 fluchtende Transportrollen 48 und 50 angebracht. Diese Transportrollen 48 und 50 gestatten es, das Verkehrsüberwachungsgerät mit dem Behälter 10 wie eine Sackkarre wegzurollen. Im Betrieb steht der Behälter 10 mit dem Verkehrsüberwachungsgerät auf drei Stützen, von denen in Fig. 1 nur eine vordere Stütze 52 und eine hintere Stütze 54 zu sehen ist. Die hinteren Stützen 54 sind an den Seitenflächen 22 und 24 des Behälters 10 im hinteren Bereich in gleichen Abständen von der Kante zwischen Rückseite 20 und Seitenfläche 22 bzw. 24 angeordnet. Die dritte, vordere Stütze 52 ist in der Mitte am unteren Ende der Vorderseite vorgesehen. Bei senkrechter Aufstellung ruht der Behälter 10 auf den Stützen 52, 54. Die Transportrollen 48 und 50 sind dann vom Boden abgehoben. Die Stützen 52, 54 sind durch Gewindebuchsen 56 höhenverstellbar.

Wie aus Fig.2 ersichtlich ist, an der Rückseite 20 des Behälters 10 längs der Oberkante ein Griffbügel 58 angebracht. An den beiden seitlichen Enden des Griffbügels 58 sind weitere fluchtende Transportrollen 60 und 62 angebracht.

Hinter der Rückseite 20 des Behälters sitzt ein Bediengerät 63 (Fig.5). Das Bediengerät 63 ist durch eine Öffnung 65 hindurch zugänglich. Die Öffnung 65 ist im Betrieb durch eine abnehmbare Abdeckung 67 (Fig.2) verschlossen.

Wie aus Fig.1 erkennbar ist, sind in dem Behälter 10 längs der Kanten von Vorderseite 18 und Seitenflächen 22 bzw. 24 zwei herausziehbare Tragstangen 64 bzw. 66 geführt. In Fig. 1 sind von diesen Tragstangen 64 und 66 nur die aus der Unterseite 28 des Behälters 10 herausragenden Enden zu sehen.

Die beschriebene Ausbildung des Behälters 10 gestattet es, das Verkehrsüberwachungsgerät bequem, ggf. durch eine Person, aus einem Fahrzeug auszuladen, an seinen Einsatzort zu transportieren und nach dem Einsatz wieder in das Fahrzeug einzuladen. Das Verkehrsüberwachungsgerät liegt mit der Rückseite nach unten in Längsrichtung des Fahrzeugs auf der Ladefläche z.B. eines als Caravan ausgebildeten Fahrzeugs. Der Griffbügel 58 liegt dabei innen, also zum vorderen Ende des Fahrzeugs hin. Der Behälter 10 kann dann ggf. unter Zuhilfenahme der Tragstangen 64 und 66 an dem heckklappenseitig liegenden Unterteil 14 angehoben und auf den "oberen" Rollen 60 und 62 herausgezogen werden. Der Behälter 10 wird dann schräg abgesetzt, so daß er auf den "unteren" Rollen aufsitzt. In dieser Schräglage kann der Behälter 10 dann wie eine Sackkarre zum Einsatzort gerollt werden. Dort wird der Behälter 10 über die hinteren Stützen 54 in die vertikale Stellung gekippt. Das Verkehrsüberwachungsgerät ruht dann nur auf den Stützen 52, 54. Die Transportrollen 48 und 50 sind vom Boden abgehoben. Das Verkehrsüberwachungsgerät kann nun durch Justage der Stützen 52,54 genau horizontiert werden.

Nach dem Einsatz kann das Verkehrsüberwachungsgerät in ähnlicher Weise wieder eingeladen werden. Der Behälter 10 wird mit dem Griffbügel 58 über die hinteren Stützen 54 nach hinten gekippt, bis der Behälter 10 wieder nur auf den Transportrollen 48 und 50 ruht. Dieses Kippen kann durch eine Trittleiste 68 (Fig.2) unterstützt werden. Der Behälter 10 kann dann wie eine Sackkarre zum Fahrzeug transportiert werden. Der Behälter 10 wird dann schräg an die Kante des Laderaumes des Fahrzeugs angelegt. Mittels der herausgezogenen Tragstangen 64 und 66 kann dann der Unterteil 14 des Verkehrsüberwachungsgerätes angehoben werden, bis die Rollen 60, 62 auf der Ladefläche aufliegen. Das Verkehrsüberwachungsgerät kann dann auf diesen Rollen bequem in das Fahrzeug hineingeschoben werden.

Wie aus Fig.3 ersichtlich ist, sind die zueinander parallelen optischen Achsen von Kamera 38 und Blitzgerät 40 unter einem Winkel schräg zur Vorderseite 18 des Behälters angeordnet. Auch die "Radarkeule" des Radargerätes 42 bildet diesen Winkel mit der Vorderseite 18 des Behälters 10. Der Winkel ist dabei so gewählt, daß die Kamera 38, Radarkeule und das Blitzgerät 40 den Vorschriften entsprechend ausgerichtet sind, wenn die Seitenflächen 22, 24 des Behälters 10 genau parallel zur Straßenkante ausgerichtet sind. Diese Ausrichtung kann mittels eines auf dem Deckel 44 des Behälters 10 montierten Richtfernrohres 70 erfolgen. Kamera 38, Blitzgerät 40 und Radargerät 42 sind auf einer gemeinsamen Struktur angeordnet und können mit dieser Struktur gemeinsam um eine vertikale Achse in eine zweite Position verschwenkt werden, in welcher die Kamera 38, das Blitzlichtgerät 40 und das Radargerät 42 zur anderen Seite hin gegen die Vorderseite 18 geneigt sind.

Wie aus Fig.1 ersichtlich ist, kann der Behälter mit einer Tarnung z.B. in Form einer Bake 72 und einer Warnleuchte 74 versehen sein.

## Patentansprüche

1. Transportables Verkehrsüberwachungsgerät, enthaltend eine Kamera (38) und Mittel (42) zur Messung der Geschwindigkeit eines Fahrzeugs, wobei die Kamera (38) bei Überschreiten einer zulässigen Höchstgeschwindigkeit durch das Fahrzeug automatisch auslösbar ist,
(a) bei welchem die Kamera (38) und die Mittel (42) zur Messung der Geschwindigkeit einsatzbereit in einem fahrbaren, quaderförmigen Behälter (10) mit einer Vorderseite (18), einer Rückseite (20), gegenüberliegenden Seitenflächen (22,24), einer Oberseite (26) und einer Unterseite (28) untergebracht sind und
(b) der Behälter (10) ein Fenster (34) an der Vorderseite aufweist, hinter welchem die Kamera (38) montiert ist,
**dadurch gekennzeichnet, daß**
(c) der Behälter (10) aus einem Unterteil (14) und einem die Kamera (38) und die Mittelt (42)zur Messung der Geschwindigkeit enthaltenden Oberteil (12) besteht, wobei Oberteil (12) und Unterteil (14) durch lösbare Riegelmittel (16) an den Seitenflächen miteinander verbunden sind,
(d) der Behälter (10) mit einem Paar Transportrollen (60,62) in den unteren Ecken des Unterteils (14) zwischen Seitenflächen (22,24) und Rückseite (20) versehen ist,
(f) an der Rückseite (20) des Behälters (10) längs der Oberkante ein Griffbügel (58) angebracht ist
(g) der Oberteil (12) an der Oberseite (26) einen aufklappbaren Deckel (44) aufweist, nach dessen Aufklappen die Kamera zugänglich ist.

2. Verkehrsüberwachungsgerät nach Anspruch 1, **dadurch gekennzeichnet, daß** der Behälter (10) an seiner Unterseite Stützen (52,54) aufweist, welche bei aufgestelltem Verkehrsüberwachungsgerät dessen Horizontalausrichtung bestimmen.

3. Verkehrsüberwachungsgerät nach Anspruch 2, **dadurch gekennzeichnet, daß** die Stützen (52,54) höhenjustierbar sind.

4. Verkehrsüberwachungsgerät nach Anspruch 2 oder 3, **dadurch gekennzeichnet, daß** an der Unterseite (28) des Behälters (10) drei Stützen (52,54) vorgesehen sind.

5. Verkehrsüberwachungsgerät nach Anspruch 4, **dadurch gekennzeichnet, daß**
(a) ein Paar von hinteren Stützen (54) an den Seitenflächen (22,24) in deren hinterem Bereich in gleichen Abständen von der Kante zwischen Rückseite (20) und Seitenfläche (22,24) angeordnet sind und
(b) eine dritte Stütze (52) in der Mitte am unteren Ende der Vorderseite (18) vorgesehen ist, wobei bei senkrechter Aufstellung der Behälter (10) auf den Stützen (52,54) ruht und die Transportrollen (60,62) vom Boden abgehoben sind und der Behälter (10) zum Transport über das Paar von hinteren Stützen (54) nach hinten gekippt wird, bis die Transportrollen (60,62) auf dem Boden zur Auflage kommen.

6. Verkehrsüberwachungsgerät nach Anspruch 1, **dadurch gekennzeichnet, daß** die Vorderseite des Oberteils (30) an einem die Oberseite (26) des Behälters (10) schließenden, nach hinten aufklappbaren Deckel (44) angelenkt ist.

7. Verkehrsüberwachungsgerät nach einem der Ansprüche 5 bis 6, **dadurch gekennzeichnet, daß** in dem Behälter (10) längs der zwischen Vorderseite (18) und Seitenflächen (22,24) gebildeten Kanten ein Paar von herausziehbaren Tragstangen (64,66) geführt sind.

8. Verkehrsüberwachungsgerät nach einem der Ansprüche 1 bis 7, **dadurch gekennzeichnet, daß** das Verkehrsüberwachungsgerät ein Blitzgerät (40) enthält und der Behälter (10) ein weiteres Fenster (36) für das Blitzgerät (40) aufweist.

9. Verkehrsüberwachungsgerät nach Anspruch 8, **dadurch gekennzeichnet, daß** Blitzgerät (40), Mittel (42) zur Geschwindigkeitsmessung und Kamera (38) an einer starren Struktur so montiert sind, daß das Blitzgerät (40) und die Mittel (42) zur Geschwindigkeitsmessung nach der Kamera (38) ausgerichtet sind.

10. Verkehrsüberwachungsgerät nach Anspruch 9, **dadurch gekennzeichnet, daß** die optischen Achsen von Kamera (38) und Blitzgerät (40) sowie die Achse der Mittel (42) zur Geschwindigkeitsmessung einen Winkel mit der Vorderseite (18) bilden.

11. Verkehrsüberwachungsgerät nach Anspruch 10, **dadurch gekennzeichnet, daß** die Struktur mit Kamera (38), Mitteln (42) zur Geschwindigkeitsmessung und Blitzgerät (40) in dem Behälter (10) um eine vertikale Achse verdrehbar ist, so daß die Kamera (38) und das Blitzgerät wahlweise nach der einen oder nach der anderen Seite bezogen auf eine Längsmittelebene ausrichtbar ist.

12. Verkehrsüberwachungsgerät nach einem der Ansprüche 5 bis 11, **dadurch gekennzeichnet, daß** auf der Rückseite (20) des Behälters (10) ein verschließbares Fenster (65) vorgesehen ist, hinter welchem ein Bediengerät (63) für das Verkehrsüberwachungsgerät sitzt.

13. Verkehrsüberwachungsgerät nach Anspruch 1, **dadurch gekennzeichnet, daß** an den beiden seitlichen Enden des Griffbügels (58) weitere Transportrollen (60,62) angebracht sind.

14. Verkehrsüberwachungsgerät nach Anspruch 1, **dadurch gekennzeichnet, daß** die Mittel zur Messung der Geschwindigkeit des Fahrzeugs von einem Radargerät (42) gebildet sind, das innerhalb des Behälters (10) angeordnet ist.

## Claims

1. Transportable traffic monitoring device, comprising a camera (38) and means (42) for measuring the speed of a vehicle, the camara being arranged to be triggered automatically when the vehicle exceeds a maximum speed limit,
(a) wherein the camera (38) and the means (42) for the measuring of the speed are accomodated operationally in a transportable, cuboid container (10) having a front side (18), a rear side (20), opposing side faces (22, 24), a top side (26) and a bottom side (28), and
(b) the container (10) is provided with a window (34) on the front side, behind which the camera is mounted,
**characterised in that**
(c) the container (10) consists of a lower portion (14) and an upper portion (12) comprising the camera (38) and the means for measuring the speed, the upper portion (12) and the lower portion (14) being interconnected by snap connections (16),
(d) the container (10) is provided with a pair of transporting rolls (60, 62) in the lower comers of the lower portion (14) between the side faces (22, 24) and the rear side (20),
(e) a handle (58) is mounted on the rear side (20) of the container (10) along an upper edge.
(f) the upper portion (12) is provided with a cover (44) which can swing open, the camera being accessible after swinging it open.

2. Traffic monitoring device according to claim 1, **characterised in that** the container (10) is provided with supports (52, 54) at its bottom side, which determine the horizontal alignment of the traffic monitoring device when installed.

3. Traffic monitoring device according to claim 2, **characterised in that** the supports (52, 54) are height-adjustable.

4. Traffic monitoring device according to claim 2 or 3, **characterised in that** three supports (52, 54) are provided at the bottom side (28) of the container (10).

5. Traffic monitoring device according to claim 4, **characterised in that**
(a) a pair of rear supports (54) are arranged at the side faces (22, 24) in their rear area equidistant from the edge between the rear side (20) and the side face (22, 24) and
(b) a third support (52) is provided in the middle at the lower end of the front side (18) the container (10) resting on the supports (52, 54) when vertically installed and the transport rolls (60, 62) are lifted from the ground and the container (10) is tilted backwards over the pair of rear supports (54) for transport until the transport rolls (60, 62) contact the ground.

6. Traffic monitoring device according to claim 1, **characterised in that** the front side of the upper portion (30) is articulated at a cover (44) adapted to be lifted to the back and closing the upper side (26) of the container (10).

7. Traffic monitoring device according to any of claims 5 to 6, **characterised in that** a pair of supporting rods (64, 66) is guided in the container along the edges formed between the front side (18) and the side faces (22, 24), the supporting rods being adapted to be pulled out.

8. Traffic monitoring device according to any of claims 1 to 7, **characterised in that** the traffic monitoring device comprises a flashlight device (40) and the container (10) has a further window (36) for the flash device (40).

9. Traffic monitoring device according to claim 8, **characterised in that** the flash device (40), the means (42) for measuring the speed and the camera (38) are mounted on a rigid structure, such that the flash device and the means for measuring the speed are aligned with the camera (38).

10. Traffic monitoring device according to claim 9, **characterised in that** the optical axes of the camera (38) and the flash device (40) as well as the axis of the means (42) for measuring the speed form an angle with the front side (18).

11. Traffic monitoring device according to claim 10, **characterised in that** the structure together with the camera (38), the means (42)) for measuring the speed and the flash device (40) is rotatable in the container about a vertical axis, such that the camera (38) and the flash device are adapted to be optionally aligned to one and the other side with respect to a longitudinal center plane.

12. Traffic monitoring device according to any of claims 5 to 11, **characterised in that characterised in that** a closable window (65) is provided at the rear side (20) of the container (10), an operating device (63) for the traffic monitoring device being arranged behind the window.

13. Traffic monitoring device according to claim 1, **characterised in that** further transport rolls (60, 62) are mounted at two lateral ends of the handle (58).

14. Traffic monitoring device according to claim 1, **characterised in that** the means for measuring the speed of the vehicle are formed by a radar device (42) arranged within the container (10).

## Revendications

1. Appareil de contrôle de la circulation pouvant être transporté, comprenant une caméra (38) et des moyens (42) de mesure de la vitesse d'un véhicule, la caméra (38) pouvant se déclencher automatiquement en cas de dépassement par le véhicule d'une vitesse maximale autorisée,
(a) appareil pour lequel la caméra (38) et les moyens (42) de mesure de la vitesse sont logés, en étant prêts à l'utilisation, dans un caisson (10) parallélépipédique pouvant être transporté présentant une face avant (18), une face arrière (20), des faces latérales opposées (22,24), une face supérieure (26) et une face inférieure (28) et
(b) le caisson (10) présentant sur la face avant une fenêtre (34) derrière laquelle est montée la caméra (38), **caractérisé en ce que**
(c) le caisson (10) se compose d'un élément inférieur (14) et d'un élément supérieur (12) comprenant la caméra (38) et les moyens (42) de mesure de la vitesse, l'élément supérieur (12) et l'élément inférieur (14) étant assemblés l'un à l'autre sur les faces latérales par des moyens de verrouillage (16) pouvant être déverrouillés,
(d) le caisson (10) est pourvu d'une paire de roulettes (60,62) situées dans les coins inférieurs de l'élément inférieur (14) entre les faces latérales (22,24) et la face arrière (20),
(e) une poignée (58) est placée sur la face arrière (20) du caisson (10) le long du bord supérieur,
(f) l'élément supérieur (12) présente sur la face supérieure (26) un couvercle (44) pouvant être relevé et permettant d'accéder à la caméra une fois qu'il est relevé.

2. Appareil de contrôle de la circulation selon la revendication 1, **caractérisé en ce que** le caisson (10) présente, sur sa face inférieure, des béquilles (52,54) qui déterminent la mise à l'horizontale de celui-ci lorsque l'appareil de contrôle de la circulation est en position verticale.

3. Appareil de contrôle de la circulation selon la revendication 2, **caractérisé en ce que** les béquilles (52,54) peuvent être réglées en hauteur.

4. Appareil de contrôle de la circulation selon la revendication 2 ou 3, **caractérisé en ce que** trois béquilles (52,54) sont prévues sur la face inférieure (28) du caisson (10).

5. Appareil de contrôle de la circulation selon la revendication 4, **caractérisé en ce que**
(a) une paire de béquilles arrière (54) est disposée à l'arrière des faces latérales (22,24) à équidistance du bord de la face arrière (20) et de la face latérale (22,24) et
(b) une troisième béquille (52) est disposée au centre de l'extrémité inférieure de la face avant (18), lorsqu'il est en position verticale, le caisson (10) repose sur les béquilles (52,54), les roulettes (60,62) étant décollées du sol, et pour son transport, le caisson (10) est basculé vers l'arrière par l'intermédiaire de la paire de béquilles arrière (54) jusqu'à ce que les roulettes (60,62) viennent prendre appui sur le sol.

6. Appareil de contrôle de la circulation selon la revendication 1, **caractérisé en ce que** la face avant de l'élément supérieur (30) est articulé au niveau d'un couvercle (44) fermant la face supérieure (26) du caisson (10) et pouvant se relever vers l'arrière.

7. Appareil de contrôle de la circulation selon l'une quelconque des revendications 5 à 6, **caractérisé en ce qu'**une paire de barres de transport (64,66) coulissantes sont guidées à l'intérieur du caisson (10) le long des bords formés entre la face avant (18) et les faces latérales (22,24).

8. Appareil de contrôle de la circulation selon l'une quelconque des revendications 1 à 7, **caractérisé en ce que** l'appareil de contrôle de la circulation comprend un flash (40) et le caisson (10) présente une fenêtre supplémentaire (36) pour le flash (40).

9. Appareil de contrôle de la circulation selon la revendication 8, **caractérisé en ce que** le flash (40), les moyens (42) de mesure de la vitesse et la caméra (38) sont montés sur une structure fixe de sorte que le flash (40) et les moyens (42) de mesure de la vitesse sont orientés en fonction de la caméra (38).

10. Appareil de contrôle de la circulation selon la revendication 9, **caractérisé en ce que** les axes optiques de la caméra (38) et du flash (40) ainsi que l'axe des moyens (42) de mesure de la vitesse forment un angle avec la face avant (18).

11. Appareil de contrôle de la circulation selon la revendication 10, **caractérisé en ce que** la structure avec la caméra (38), les moyens (42) de mesure de la vitesse et le flash (40) peuvent tourner dans le caisson (10) autour d'un axe vertical de sorte que la caméra (38) et le flash peuvent être orientés au choix vers l'un ou l'autre côté par rapport à un plan médian longitudinal.

12. Appareil de contrôle de la circulation selon l'une quelconque des revendications 5 à 11, **caractérisé en ce que** sur la face arrière (20) du caisson (10), il est prévu une fenêtre (65) pouvant être fermée derrière laquelle se trouve un dispositif de commande (63) de l'appareil de contrôle de la circulation.

13. Appareil de contrôle de la circulation selon la revendication 1, **caractérisé en ce que** des roulettes supplémentaires (60,62) sont placées aux deux extrémités latérales de la poignée (58).

14. Appareil de contrôle de la circulation selon la revendication 1, **caractérisé en ce que** les moyens de mesure de la vitesse du véhicule sont formés par un radar (42) disposé à l'intérieur du caisson (10).
